# EUROPÄISCHE PATENTSCHRIFT

(11) **EP 1 413 708 B1**
(45) Veröffentlichungstag und Bekanntmachung des Hinweises auf die Patenterteilung: **03.03.2010**
(21) Anmeldenummer: 03090362.9
(22) Anmeldetag: 22.10.2003
(51) Int. Cl.: E21D 9/04, E21D 9/06, E21B 7/20

(54) **Druckübertragungsteil für Vortriebsrohre**
Thrust transmitting element for driving pipes
Elément de transmission de poussée pour tuyaux d'avancement

(30) Priorität: 22.10.2002 DE 10249933
(43) Veröffentlichungstag der Anmeldung: 28.04.2004
(73) Patentinhaber: Stein & Partner GmbH, 44801 Bochum (DE)
(72) Erfinder: Körkemeyer, Karsten, Dr.-Ing., 45665 Recklinghausen (DE); Stein, Dietrich, Prof. Dr.-Ing., 44892 Bochum (DE)
(74) Vertreter: Pfenning, Meinig & Partner GbR

(56) Entgegenhaltungen:
- EP-A- 1 079 064
- DE-A- 2 505 980
- DE-A- 3 539 897
- DE-C- 592 904
- US-A- 4 432 667

## Beschreibung

Die Erfindung betrifft ein Verfahren nach dem Oberbegriff des Anspruchs 1.

Für den Bau von Leitungen innerhalb des Erdreichs in der sogenannten geschlossenen Bauweise steht eine Reihe verschiedener Verfahren zur Verfügung.

Eines der gebräuchlichsten Verfahren, insbesondere beim Bau sehr großformatiger und langer Rohrleitungen, stellt der (bemannt arbeitende) Rohrvortrieb dar. Anwendungsgebiete dieser Technik sind unter anderem der Bau von Abwasserkanälen und Leitungsgängen zur Aufnahme verschiedener Ver- und Entsorgungsleitungen, aber auch von Fahrrohren für den automatischen Transport von Stückgütern erheblicher Größe. Insbesondere der letztgenannte Anwendungsfall stellt beträchtliche Anforderungen an die Vortriebsarbeiten in Bezug auf Streckenlänge, Lage- und Höhengenauigkeit sowie Linienführung (Minimierung der Radien).

Bei dieser Verfahrenstechnik werden von einem Startschacht aus mit Hilfe einer Pressstation bzw. einer Hauptpressstation unter Zuhilfenahme von Zwischenpressstationen Vortriebsrohre durch den Baugrund bis in einen Zielschacht vorgetrieben. Der Vortrieb in gerader oder gekrümmter Linienführung wird dabei durch eine steuerbare Schildmaschine ermöglicht, die dem ersten Rohr vorgeschaltet ist.

Voraussetzung für einen lage- und höhengerechten Rohrstrang sind die gegenseitige Abwinkelbarkeit der Rohre im Rohrverbindungsbereich und die Übertragung der Vortriebskräfte von Rohr zu Rohr zur Überwindung der Reibungswiderstände zwischen Rohrstrang und dem anstehenden Boden. Dies erfolgt in fast allen Fällen durch einen Druckübertragungsring, der folgende Funktionen zu erfüllen hat:
- Übertragung der Vortriebskräfte von Rohr zu Rohr
- Ausgleich produktionsbedingter Unebenheiten der Rohrstirnflächen zur Vermeidung von Spannungsspitzen
- Aufnahme von Abweichungen der Planparallelität der Rohrstirnflächen
- Verhinderung der direkten Pressung der Rohre aufeinander
- Vermeidung bzw. Verkleinerung der klaffenden Fuge bei gekrümmter Linienführung und Steuerbewegungen.

Hierdurch ergeben sich folgende Anforderungen an die Druckübertragungsringe:
- Hohe Flexibilität (geringe Steifigkeit) über den gesamten Beanspruchungsbereich zum Ausgleich von Unebenheiten der Rohrstirnflächen, d.h. der E-Modul ist deutlich kleiner als der E-Modul des Rohrwerkstoffes
- Elastisches Verformungsverhalten zur Vermeidung einer klaffenden Fuge bzw. zur Realisierung einer gleichmäßigen Kraftübertragung bei Steuerbewegungen und ständig wechselnder Be- und Entlastung
- Geringe Querdehnung, um Beschädigungen der Rohrstirnflächen zu vermeiden
- Hohe Festigkeit.

Grundsätzlich können Druckübertragungsringe aus unterschiedlichen Werkstoffen zur Anwendung kommen. Am häufigsten werden jedoch solche aus astfreiem Holz (z.B. Buche) oder Holzwerkstoffen (z.B. Spanplatte) eingesetzt.

Letztere zeichnen sich dadurch aus, dass sie unabhängig von Wuchseigenschaften und der Anisotropie des Holzes sowie unempfindlich gegen Feuchteänderungen des Holzes sind.

Holz bzw. Holzwerkstoff bietet den Vorteil einer sehr geringen Querdehnung, hat aber den Nachteil, dass die Gesamtverformungen überwiegend plastisch sind. Dieser große plastische Verformungsanteil wirkt sich in erster Linie bei gegensinnigen Steuerbewegungen und wechselnder, gekrümmter Linienführung des Rohrstranges aus. Beim Richtungswechsel bildet sich ein Spalt zwischen der Rohrstirnfläche und dem Druckübertragungsring mit der Folge, dass die Druckübertragungsfläche kleiner wird und hierdurch höhere Spannungen auftreten.

Holz verhält sich bei kleiner Spannung elastisch, bei weiterer Spannungssteigerung verformt es sich, begleitet von Gefügezerstörungen, plastisch. Randspannungsspitzen werden deshalb zumindest bei den ersten Belastungen immer etwas abgebaut. Nach mehreren Lastwechseln, vor allem bei hohen Randspannungen, wird das Holzgefüge ganz zerstört.

Die Abmessungen, insbesondere die Dicke der Übertragungsringe, sind abhängig von der zur Auffahrung der jeweiligen Trassen und Gradienten erforderlichen Radien bzw. gegenseitigen Abwinkelbarkeit der Rohre in den Rohrverbindungen. In Ausnahmefällen werden z.B. bei einsinnigen Krümmungen auch keilförmig ausgebildete Druckübertragungsringe eingesetzt.

Weitere Maßnahmen (z.B. spezielle Variation der Druckübertragungsringe bezüglich Form, geometrischer Abmessung und Werkstoff bzw. Werkstoffkombinationen) zur Erhöhung der Tragfähigkeit der Vortriebsrohre im Lasteinleitungsbereich, insbesondere bei hohen Vortriebskräften und planmäßig bzw. unplanmäßig gekrümmter Linienführung oder bei Vortriebsrohren mit vom Kreis abweichendem Querschnitt sind im Einzelfall zu prüfen.

Auch die Verwendung bewehrter elastomerer oder polymerer Druckübertragungsringe hat sich bislang nicht bewährt, da diese Werkstoffe im Unterschied zu (quer zur Faserrichtung belastetem) Holz eine Querdehnung von 0,3 bis 0,4 besitzen. Dies führt zur Eintragung von erheblichen Querzugspannungen in die Rohrstirnflächen, die es stets zu vermeiden gilt.

Aus der DE 25 05 980 A ist ein Verfahren zum Vortrieb von im Wesentlichen ringförmigen Bauteilen bekannt, bei dem zwischen ein derartiges Bauteil und ein Widerlager ein von einem Druckschlauch aufzunehmendes Druckventil eingeführt wird. Der Druckschlauch kann in Umfangsrichtung des Bauteils unterteilt sein, so dass das Druckmittel in dieser Richtung gezielt eingesetzt werden kann. Nach Beendigung des Vortriebsvorgangs kann der Druckschlauch zwischen dem Bauteil und dem Widerlager verbleiben und mit einer dauerhaften Füllung versehen werden, so dass eine anpassungsfähige Fugendichtung erhalten wird.

Die DE 35 39 897 A beschreibt ein Verfahren zur Herstellung eines aus Rohrelementen bestehenden Rohrstrangs durch aufeinanderfolgendes Einpressen der Rohrelemente in den Erdboden. Die Rohrelemente werden durch zwischen ihren Stirnflächen angeordnete, an eine Druckquelle angeschlossene Schlauchspirale durch periodischen Wechsel des jeweiligen Innendrucks schrittweise vorgeschoben, wobei das jeweils vorgetriebene Rohrelement in der Vorschubphase an dem dahinter folgenden Rohrelement abgestützt wird. Nach Beendigung des Vortriebsvorgangs können die Schlauchspiralen aus dem Rohrstrang entfernt werden.

Die EP-A-1 079 064 offenbart einen Druckausgleichsring zur Einlage zwischen den Rohrstirnflächen beim unterirdischen Vortrieb von Rohren, der mehrere Rohrübertragungselemente aus Elastomermaterial aufweist, die in einer Rohr-Axialebene jeweils mit Abstand zueinander angeordnet sind.

Schließlich zeigt die DE 592 904 C eine nachgiebige Verbindung für abzusenkende Baukörper, insbesondere für Tunnelrohrschüsse, mit in Ausnehmungen an den zu verbindenden Stirnseiten der Baukörper eingreifenden, aufblasbaren elastischen Verbindungsgliedern. Diese können aus mehreren aufblasbaren Schläuchen und einem diese umschließenden Mantel bestehen.

Es ist die Aufgabe der vorliegenden Erfindung, ein Verfahren zum Verlegen einer aus mindestens zwei Rohren bestehenden Rohrleitung im Erdreich, bei dem ein Druckübertragungsteil für die Übertragung von Druckkräften zwischen den einander zugewandten Stirnflächen zweier hintereinanderliegender Rohre bei einem Vortrieb der Rohrleitung in deren Längsrichtung, das aus mindestens einer flexiblen, hochdruckfesten Hülle besteht, die mindestens eine sich in Umfangsrichtung erstreckende, mit Fluid gefüllte Kammer aufweist, verwendet wird, anzugeben, das einfach durchführbar ist und durch das mit geringem Aufwand eine dichte Rohrleitung erhalten werden kann.

Diese Aufgabe wird erfindungsgemäß gelöst durch ein Verfahren mit den Merkmalen des Anspruchs 1. Vorteilhafte Weiterbildungen des erfindungsgemäßen Verfahrens ergeben sich aus den Unteransprüchen.

Zur Minimierung der Fugenspaltbreiten wird - nach Herausnahme der Hülle - der restliche Rohrstrang auf einer Seite geringfügig vorgetrieben (und zwar etwa um das Maß der herausgenommenen Hülle). Sukzessive werden dann - rückschreitend bis zur Pressstation - alle Hüllen bzw. Druckübertragungsteile entfernt und der verbleibende Rohrstrang um die entsprechenden Maße vorgeschoben. Damit werden minimale oder anderweitig vorgegebene, aber exakt definierbare Fugenspalte erzeugt, welche die Strömungswiderstände in der Leitung, z.B. bei Verwendung als Abwasserleitung, minimieren, und die nicht mit plastischen Dichtmitteln nachträglich verschlossen werden müssen. Alternativ besteht die Möglichkeit, nach dem Entfernen eines Druckübertragungsteils und vor dem Zusammenschieben der entsprechenden Rohre eine herkömmliche elastomere Stirnflächendichtung in den freigelegten Fugenspalt einzulegen und den verbleibenden Rohrstrang dann nur soweit vorzuschieben, dass die Stirnflächendichtung auf das für die Dichtwirkung erforderliche Maß komprimiert wird.

Es können geeignete Druckmeßvorrichtungen vorgesehen sein, die den Druck in den einzelnen Kammern messen und die Zuführvorrichtung für das Fluid für die einzelnen Kammern so steuern, dass stets ein gewünschter Druck in den Kammern herrscht. Die Steuerung kann für die Kammern-individuell oder gruppenweise erfolgen, wobei eine entsprechende Anzahl von Druckmeßvorrichtungen vorgesehen ist. Auch hinsichtlich der mehreren Druckübertragungsteile in einer Rohrleitung kann eine individuelle Steuerung des Fluiddruckes durchgeführt werden.

Die Erfindung wird im Folgenden anhand von in den Figuren dargestellten Ausführungsbeispielen näher erläutert. Es zeigen:
- Fig. 1: eine Rohrverbindung mit zwei Rohren, deren Längsachsen zusammenfallen, sowie eine Rohrverbindung mit zwei Rohren, deren Längsachsen unter einem Winkel zueinander angeordnet sind,
- Fig. 2: einen Druckübertragungsring im Querschnitt mit einer Vielzahl über- und nebeneinander angeordneter, voneinander getrennter Kammern,
- Fig. 3: einen Druckübertragungsring im Querschnitt mit mehreren nebeneinander angeordneten, durch Durchlässe miteinander verbundenen Kammern,
- Fig. 4: einen Druckübertragungsring im Querschnitt, der zwei in Rohrlängsrichtung hintereinanderliegende Teilringe aufweist, und
- Fig. 5: einen Druckübertragungsring im Querschnitt, der gegenüber dem in Fig. 4 gezeigten modifiziert ist.

Fig. 1 zeigt zwei Rohre 1 und 2, die in ihrer Längsrichtung hintereinander liegen und sich üblicherweise in horizontaler Lage im Erdreich befinden. Die Rohre sollen in ihrer Längsrichtung durch das Erdreich beispielsweise von einer Pressstation zu einem Zielschacht vorangetrieben werden, um zusammen mit weiteren in Längsrichtung hintereinanderliegenden Rohren eine durchgehende Rohrleitung zwischen diesen zu bilden. Zur Durchführung des Vortriebs wird von der Pressstation ein Druck auf die hintere Stirnfläche des dieser jeweils nächstliegenden Rohres ausgeübt und dieser Druck wird jeweils über die Stirnflächen von Rohr zu Rohr bis zum vordersten Rohr übertragen.

Um hierbei die Stirnflächen nicht zu beschädigen und auch um gewünschte Krümmungen in der Rohrleitung zu erhalten, ist zwischen jeweils zwei Rohren ein Druckübertragungsteil in Form eines Druckübertragungsringes 3 vorgesehen.

Der Druckübertragungsring 3 besteht aus einer flexiblen, im Querschnitt angenähert rechteckigen oder abgeflacht elliptischen Hülle, die mit einem Fluid gefüllt ist und die eine ausreichende Festigkeit besitzt, um den auf sie ausgeübten Kräften, d.h. den Vortriebskräften beim Verlegen der Rohrleitung, standzuhalten. Dabei ist die Hülle so flexibel, dass sie stets vollflächig an den Stirnflächen der beiden angrenzenden Rohre anliegt; unabhängig davon, ob es sich um eine geradlinige Rohrleitung, wie in Fig. 1(a) gezeigt, oder um eine gekrümmte Rohrleitung, wie in Fig. 1(b) gezeigt, handelt. Durch Fluidverlagerung innerhalb der Hülle werden Abstandsdifferenzen zwischen den Stirnflächen der Rohre 1 und 2 ausgeglichen, wie insbesondere aus Fig. 1(b) ersichtlich ist, wobei sich der Druck gleichförmig über die Anpressfläche verteilt, d.h. ohne das Auftreten lokaler Spannungsspitzen.

Die Hülle bzw. der Druckübertragungsring 3 kann eine einzige ringförmige Kammer enthalten, die mit Fluid gefüllt ist; vorteilhafter ist jedoch die Verwendung mehrerer Kammern. Fig. 2 zeigt eine Ausbildung mit einer Vielzahl von über den Querschnitt der Hülle über- und nebeneinander angeordneten Kammern 4, welche keine Verbindung miteinander aufweisen. In den Kammern 4 können daher unterschiedliche Drücke auftreten, einerseits durch vorherige unterschiedliche Befüllung mit dem Fluid und andererseits durch unterschiedliche Druckbelastung von außen. Fig. 3 zeigt eine Ausbildung mit mehreren über den Querschnitt der Hülle nebeneinander angeordneten Kammern 5, die über Durchlässe 6 miteinander verbunden sind und die daher immer den gleichen Innendruck aufweisen. Durch die zwischen den Kammern 4 bzw. 5 bestehenden Kammerzwischenwände wird die Stabilität der Hülle erhöht.

Fig. 3 zeigt weiterhin ein steuerbares Ventil 7, das mit einer der Kammern 5 verbunden ist und zur Befüllung der Hülle mit dem Fluid sowie zur Entleerung der Hülle dient. Ein ebenfalls vorgesehenes Entlüftungsventil zur Erleichterung des Befüllens und Entleerens ist nicht dargestellt.

Die Kammern 4 bzw. 5 können ringförmig, d.h. in Umfangsrichtung durchgehend sein, oder sie können die Form von Ringsegmenten aufweisen, wobei dann eine entsprechende Anzahl von Ringsegmenten in Umfangsrichtung hintereinander angeordnet ist, die gegebenenfalls miteinander verbunden sind.

Fig. 4 zeigt einen Druckübertragungsring im Querschnitt, der zwei in Längsrichtung der Rohre 1 und 2 hinter- bzw. übereinanderliegende Teilringe 3.1 und 3.2 aufweist, die jeweils mit mehreren in radialer Richtung nebeneinander liegenden Kammern 4 versehen sind. Die Anzahl der Kammern ist beliebig, darüber hinaus können sie voneinander getrennt oder auch miteinander verbunden sein. Die Teilringe können beispielsweise auch die Konfiguration nach Fig. 2 oder Fig. 3 aufweisen oder auch nur eine Kammer enthalten. Darüber hinaus können die Teilringe auch unterschiedlich sein.

Zwischen den Teilringen 3.1 und 3.2 und gegebenenfalls zwischen diesen und den angrenzenden Rohren 1 bzw. 2 werden vorzugsweise hohlraumfreie Zwischenlagen 8 angeordnet, die zur Unterteilung des Druckübertragungsringes in mehrere einzelne Pakete dienen und auch für die Aufnahme von Querdehnungen geeignet sind. Hierdurch wird der Druckübertragungsring bei Belastung insgesamt stabilisiert.

Fig. 5 zeigt eine Abwandlung des Druckübertragungsringes nach Fig. 4 in der Weise, dass die Zwischenlagen zwischen den Teilringen 3.1 bzw. 3.2 und den jeweils angrenzenden Rohren 1 als Schalen 9 mit sich in Längsrichtung der Rohre 1 und 2 erstreckenden Rändern ausgebildet sind, wodurch die Teilringe 3.1 und 3.2 an den Außenkanten in radialer Richtung fixiert sind.

Die Zwischenlagen 8 bzw. Schalen 9 können auch vorgesehen sein, wenn der Druckübertragungsring nur eine Hülle 3 aufweist, d.h. es befindet sich dann nur zwischen der Hülle 3 und mindestens einem der angrenzenden Rohre 1 bzw. 2 eine Zwischenlage 8 oder Schale 9.

Das Material der Hülle kann elastisch oder unelastisch sein. Bei elastischem Material kann das Volumen der Hülle durch den Innendruck des Fluids beeinflusst werden, während bei unelastischem Material das Volumen der Hülle unabhängig vom Innendruck des Fluids konstant ist. Ein elastisches Material hat den Vorteil, dass auch größere Abstände zwischen den Rohrstirnflächen, insbesondere wenn diese wie in Fig. 1(b) stark unterschiedlich sind, überbrückt werden können.

Weiterhin kann die Steifigkeit des Druckübertragungsringes 3 in Abhängigkeit vom Innendruck des Fluids eingestellt werden. Eine geringere Steifigkeit bzw. ein geringerer Fluiddruck empfiehlt sich bei gekrümmten Rohrleitungen, während bei geradlinigen Rohrleitungen eine höhere Steifigkeit erwünscht ist.

Die Hüllen können einfach und kostengünstig dadurch hergestellt werden, dass sie mit die Kammern bildenden Hohlräumen aus einem extrudierfähigen Material endlos hergestellt und dann auf entsprechende Länge geschnitten werden, worauf die Enden unter Bildung der ringförmigen Hülle mit ringförmigen Kammern miteinander verbunden werden.

## Patentansprüche

1. Verfahren zum Verlegen einer aus mindestens zwei Rohren (1, 2) bestehenden Rohrleitung im Erdreich, bei dem ein Druckübertragungsteil (3) für die Übertragung von Druckkräften zwischen den einander zugewandten Stirnflächen zweier hintereinanderliegender Rohre (1, 2) bei einem Vortrieb der Rohrleitung in deren Längsrichtung, das aus mindestens einer flexiblen, hochdruckfesten Hülle besteht, die mindestens eine sich in Umfangsrichtung erstreckende, mit Fluid gefüllte Kammer (4, 5) aufweist, verwendet wird,
**dadurch gekennzeichnet, dass** nach Beendigung des Vortriebs das Fluid zumindest teilweise aus der zumindest einen Kammer (4, 5) abgelassen wird und die mindestens eine Hülle (3) aus dem Spalt zwischen den Stirnflächen der hintereinanderliegenden Rohre (1, 2) herausgenommen und nach dem Herausnehmen der Hülle der Spalt zwischen den Stirnflächen durch Vortrieb eines der Rohre (1, 2) auf eine minimale oder vorgegebene Breite verringert wird.

2. Verfahren nach Anspruch 1, **dadurch gekennzeichnet, dass** nach dem Herausnehmen der Hülle (3) eine elastomere Stirnflächendichtung in den Spalt zwischen den Stirnflächen eingelegt wird und durch Vortrieb eines der Rohre (1, 2) die Stirnflächendichtung auf das für die Dichtwirkung erforderliche Maß komprimiert wird.

3. Verfahren nach einem der Ansprüche 1 bis 2, **dadurch gekennzeichnet, dass** die Hülle (3) und/oder das Fluid für einen weiteren Verlegevorgang verwendet werden.

4. Verfahren nach einem der Ansprüche 1 bis 3, **dadurch gekennzeichnet, dass** der Befülldruck in der mindestens einen Kammer (4, 5) während des Vortriebs ständig individuell oder gruppenweise gemessen wird.

5. Verfahren nach Anspruch 4, **dadurch gekennzeichnet, dass** der gemessene Befülldruck zur Einstellung des jeweils gewünschten Füllzustandes der zugeordneten Kammer verwendet wird.

## Claims

1. A method of laying a pipe line comprising at least two pipes (1, 2) in the ground, in which a thrust-transmitting part (3) is used for transmitting thrust forces between the mutually facing end faces of two pipes (1, 2) arranged one behind the other when the pipe line is advanced in the longitudinal direction thereof, which thrust-transmitting part (3) comprises at least one flexible, high-pressure-resistant sleeve which has at least one chamber (4, 5) extending in the peripheral direction and filled with fluid, **characterized in that** after the termination of the advance the fluid is discharged at least in part out of the at least one chamber (4, 5) and the at least one sleeve (3) is removed out of the gap between the end faces of the pipes (1, 2) arranged one behind the other, and after the removal of the sleeve the gap between the end faces is reduced by the advance of one of the pipes (1, 2) to a minimum or pre-set width.

2. A method according to Claim 1, **characterized in that** after the removal of the sleeve (3) an elastomeric end-face seal is inserted into the gap between the end faces, and the end-face seal is compressed by the advance of one of the pipes (1, 2) to the amount required for the sealing action.

3. A method according to one of Claims 1 to 2, **characterized in that** the sleeve (3) and/or the fluid is or are used for a further laying procedure.

4. A method according to any one of Claims 1 to 3, **characterized in that** the filling pressure in the at least one chamber (4, 5) is constantly measured on an individual or group basis during the advance.

5. A method according to Claim 4, **characterized in that** the measured filling pressure is used for setting the filling state - desired in each case - of the associated chamber.

## Revendications

1. Procédé de pose d'une conduite constituée d'au moins deux tuyaux (1, 2) dans la terre, dans lequel on utilise un élément de transmission de pression (3) pour la transmission de forces de pression entre les surfaces frontales, en vis-à-vis, de deux tuyaux (1, 2) disposés l'un derrière l'autre lors de l'avancement de la canalisation dans sa direction longitudinale, élément de transmission qui est constitué au moins d'au moins une gaine souple résistant aux hautes pressions, qui présente une chambre (4, 5) remplie d'un fluide et s'étendant dans la direction circonférentielle, **caractérisé en ce que**, à la fin de l'avancement, le fluide est évacué au moins en partie de la au moins une chambre (4, 5) et la au mains une gaine (3) est enlevée de l'espace entre les surfaces frontales des tuyaux (1, 2) disposés l'un derrière l'autre et, après l'enlèvement de la gaine, l'espace entre les surfaces frontales est réduit à une largeur minimale ou à une largeur prédéfinie par avancement de l'un des tuyaux (1, 2).

2. Procédé selon la revendication 1, **caractérisé en ce que**, après enlèvement de la gaine (3), un joint élastomère de surface frontale est introduit dans l'espace entre les surfaces frontales et, par avancement de l'un des tuyaux (1, 2), le joint de surface frontale est comprimé dans la mesure nécessaire pour assurer l'étanchéité.

3. Procédé selon l'une quelconque des revendications 1 à 2, **caractérisé en ce que** la gaine (3) et/ou le fluide est ou sont utilisés pour un autre processus de pose.

4. Procédé selon l'une quelconque des revendications 1 à 3, **caractérisé en ce que** la pression de remplissage dans la au moins une chambre (4, 5) est mesurée en permanence individuellement ou par groupes au cours de l'avancement.

5. Procédé selon la revendication 4, **caractérisé en ce que** la pression de remplissage mesurée est utilisée pour régler l'état de remplissage respectivement souhaité de la chambre correspondante.
